# FASCICULE DE BREVET EUROPEEN

(11) **EP 0 654 853 B1**
(45) Date de publication et mention de la délivrance du brevet: **08.10.1997**
(21) Numéro de dépôt: 94402578.2
(22) Date de dépôt: 15.11.1994
(51) Int. Cl.: H01R 13/18

(54) **Organe de contact électrique femelle**
Weibliches elektrisches Kontaktelement
Female electric contact element

(30) Priorité: 18.11.1993 FR 9313786
(43) Date de publication de la demande: 24.05.1995
(73) Titulaire: CONNECTEURS CINCH, Société Anonyme dite :, F-78190 Montigny Le Bretonneux (FR)
(72) Inventeur: Ittah, Jean, F-92390 Villeneuve La Garenne (FR); Plessis, Olivier, F-92370 Chaville (FR)
(74) Mandataire: Faber, Jean-Paul

(56) Documents cités:
- EP-A- 0 407 249
- WO-A-89/03129
- FR-A- 2 673 490
- US-A- 4 583 812

## Description

La présente invention se rapporte à un organe de contact électrique femelle.

L'invention vise un organe de contact électrique du type formé d'un corps en une matière bonne conductrice de l'électricité et douée d'une certaine élasticité, le corps étant plié en U, l'une des extrémités présentant des pattes de sertissage pour la fixation d'un conducteur électrique, tandis qu'à l'intérieur du U s'étendant des barrettes de contact formant une pince élastique destinée à enserrer une languette mâle qui peut éventuellement être constituée par un circuit imprimé. Un tel organe est décrit dans la demande de brevet européen EP-A-407 249.

Comme on a tendance à miniaturiser à l'extrême les différents composants de circuits électriques, on est obligé, également, de réduire l'épaisseur de la matière dans laquelle on réalise les organes de contact électrique femelle de sorte que l'action élastique de la pince est faible. Pour remédier à cet inconvénient, on a réalisé différents systèmes consistant, généralement, à prévoir une cage rapportée sur le corps et comportant des éléments qui, en coopérant avec les barrettes de contact, renforcent l'action élastique de celles-ci. Une telle réalisation est décrite dans le brevet US-A- 4 583 812.

Une telle disposition présente de nombreux inconvénients, notamment elle est chère, car la fabrication de la cage nécessite un outillage complexe. Egalement, elle engendre une dépense de matière importante. Enfin, il faut prévoir des moyens d'assemblage de la cage sur l'organe et réaliser un élément de boîtier particulier pour recevoir un tel assemblage.

L'un des buts de la présente invention est de remédier à ces divers inconvénients.

L'organe de contact électrique femelle, selon l'invention, est du type réalisé à partir d'une bande métallique bonne conductrice de l'électricité et douée d'une certaine élasticité, ladite bande étant découpée et pliée pour présenter, à une extrémité, des moyens pour la fixation d'un conducteur électrique, tandis que l'autre extrémité affecte la forme d'un U avec une âme et deux ailes, chaque aile, le long de son bord libre, du côté tourné vers les moyens de fixation d'un conducteur électrique comportant une bande pliée vers l'intérieur du U et prolongée du côté opposé aux moyens de fixation d'un conducteur électrique par une barrette élastique cambrée de manière à constituer une pince élastique destinée à enserrer une languette mâle, ledit organe étant caractérisé en ce que chaque barrette élastique, sur sa face tournée en regard de l'aile correspondante, comporte rapportée et fixée une languette élastique complémentaire indépendante.

Grâce à cette disposition, on réalise un moyen simple et peu coûteux de renforcer l'action élastique des barrettes.

Suivant un détail constructif, chaque barrette élastique, sur sa face tournée en regard de l'aile correspondante, comporte des tétons engagés dans des trous des languettes complémentaires et dont les extrémités libres sont épanouies, chaque aile présentant une lumière au droit des tétons.

On pourrait également prévoir de souder à des points déterminés les languettes complémentaires.

Afin de limiter la dimension des languettes mâles susceptibles d'être insérées dans l'organe de contact entre les barrettes élastiques, les extrémités libres des ailes et de l'âme comportent des plaquettes rabattues vers l'intérieur du U.

Enfin, suivant une dernière caractéristique, les extrémités des ailes tournées du côté des moyens de fixation d'un conducteur électrique comportent une butée s'étendant à l'intérieur du U perpendiculairement auxdites ailes.

Ainsi les languettes mâles ne peuvent être engagées que sur une certaine longueur.

L'invention va maintenant être décrite avec plus de détails en se référant à un mode de réalisation particulier donné à titre d'exemple seulement et représenté aux dessins annexés, dans lesquels :

Figure 1 est une vue en perspective montrant la fabrication de l'organe femelle, selon l'invention.

Figure 2 est une vue en perspective montrant le pliage d'un organe femelle, selon l'invention.

Figure 3 montre en perspective l'organe femelle réalisé.

Figure 4 est une vue en coupe suivant la ligne 4-4 de la figure 3.

Figure 5 est une vue en coupe suivant la ligne 5-5 de la figure 4.

A la figure 1 on a représenté, en perspective, la fabrication de l'organe femelle, selon l'invention.

On réalise par découpage une série de corps 1 qui sont attenants par une queue 3 d'une extrémité à une bande de transport 2.

Les corps 1 sont découpés pour présenter, au voisinage des queues 3, des pattes 4 destinées à être serties sur un conducteur 5 et des pattes 6 destinées à enserrer une extrémité dénudée 7 du conducteur 5.

Au voisinage des pattes 6 et du côté opposé à la queue 3 est découpée une partie 10 destinée à être pliée en U pour former une âme 11 et deux ailes 12 et 12a.

Les extrémités libres de l'âme 11 et des ailes 12 et 12a sont terminées par des plaquettes 13 destinées à être pliées vers l'intérieur du U pour délimiter la dimension d'un passage destiné à être traversé par une languette mâle 30.

Dans les ailes 12 et 12a sont pratiquées des lumières allongées 14 et 14a, respectivement, tandis que l'âme 11 est percée d'une ouverture 15 pour la fixation de l'organe dans un canal d'un élément de boîtier.

Le bord libre de l'aile 12, du côté opposé à son extrémité libre, est relié par une bande 16 à une barrette élastique 17. Du côté tourné vers les pattes 6, la barrette 17 est prolongée par une butée 18, une encoche 19 étant formée dans sa partie tournée vers l'âme 11. La barrette 17 est cambrée du côté opposé à la butée 18 et est terminée par un rebord 20.

La barrette 17 présente, dans sa partie médiane au voisinage de la butée 18, deux tétons 21.

L'aile 12a est prolongée par une barrette élastique 17a conformée de la même façon que la barrette 17 et on a utilisé pour désigner les parties correspondantes de la barrette 17a les mêmes références que celles utilisées pour la description de la barrette 17, mais affectées de la lettre "a".

La bande de transport 2 se déplace pas à pas dans le sens de la flèche f.

Il est prévu une seconde bande 25 qui se déplace pas à pas dans le sens de la flèche G et qui est découpée pour présenter des paires de languettes complémentaires 26 attenantes à la bande 25 par des queues 27 et percées de trous 28.

Chaque languette 26, présente une partie rectiligne prolongée, du côté opposé à la queue 27, par une partie cambrée 26a terminée par un rebord 26b.

A chaque pas, les paires de languettes complémentaires 26 sont positionnées l'une en regard de la barrette 17 d'un corps 1 et, l'autre en regard de la barrette 17a du corps 1 voisin puis appliquées contre lesdites barrettes 17 et 17a afin que les tétons 21 et 21a traversent les trous 28, lesdits tétons étant épanouis, à leur extrémité libre, afin de solidariser les languettes complémentaires 26 avec les barrettes correspondantes 17, 17a.

Simultanément, les queues 27 sont coupées et les butées 18 et 18a rabattues perpendiculairement aux barrettes 17 et 17a vers l'extérieur.

La barrette élastique 17 ainsi équipée d'une languette complémentaire 26 est pliée le long de la bande 16 afin que la languette complémentaire 26 vienne s'appliquer par sa partie rectiligne contre la face interne de l'aile 12, les extrémités épanouies des tétons 21 venant se loger dans la lumière 14.

La barrette élastique 17a est pliée de la même façon, les extrémités épanouies des tétons 21a venant se loger dans la lumière 14a. (voir figure 2).

Les ailes 12 et 12a sont ensuite pliées pour s'étendre parallèlement et perpendiculairement à l'âme 11 après que les plaquettes 13 aient été rabattues vers l'intérieur.

Lorsqu'on engage une languette mâle 30 entre les barrettes élastiques 17, 17a celles-ci s'écartent élastiquement en enserrant ladite languette 30, ce serrage étant renforcé par les languettes complémentaires 26 qui tendent à s'opposer à l'écartement des barrettes 17, 17a.

Les butées 18, 18a (voir figure 3) viennent se placer perpendiculairement aux ailes 12, 12a et limitent ainsi l'engagement de la languette mâle 30 entre les barrettes 17, 17a.

On conçoit qu'un tel organe est facile à réaliser et que le renforcement des barrettes élastiques 17, 17a, avec les languettes complémentaires 26, est parfaitement efficace.

Bien entendu, l'invention n'est pas limitée au mode de réalisation qui vient d'être décrit et représenté. On pourra y apporter de nombreuses modifications de détail dans sortir pour cela du cadre de l'invention, par exemple, on pourrait fixer par des points de soudure sur la face correspondante des barrettes élastiques 17, 17a les languettes complémentaires 26, 26a.

## Revendications

1. Organe de contact électrique femelle du type réalisé à partir d'une bande métallique bonne conductrice de l'électricité et douée d'une certaine élasticité, ladite bande étant découpée et pliée pour présenter, à une extrémité, des moyens (4, 6) pour la fixation d'un conducteur électrique (5), tandis que l'autre extrémité affecte la forme d'un U avec une âme (11) et deux ailes (12, 12a), chaque aile, le long de son bord libre, du côté tournée vers les moyens (4,6) de fixation d'un conducteur électrique, comportant une bande (16, 16a) pliée vers l'intérieur du U et prolongée du côté opposé aux moyens (4,6) de fixation d'un conducteur électrique par une barrette élastique (17, 17a) cambrée de manière à constituer une pince élastique destinée à enserrer une languette mâle, caractérisé en ce que chaque barrette élastique (17, 17a), sur sa face tournée en regard de l'aile correspondante (12, 12a), comporte rapportée et fixée une languette élastique complémentaire (26) indépendante.

2. Organe de contact électrique femelle, selon la revendication 1, caractérisé en ce que chaque barrette élastique (17, 17a), sur sa face tournée en regard de l'aile correspondante, comporte des tétons (21, 21a) engagés dans des trous (28) des languettes complémentaires (26) et dont les extrémités libres sont épanouies, chaque aile (12, 12a) présentant une lumière (14, 14a) au droit des tétons (21, 21a).

3. Organe de contact électrique femelle, selon la revendication 1, caractérisé en ce que chaque languette complémentaire (26, 26a) est fixée sur la face correspondante de chaque barrette élastique (17, 17a) par des points de soudure.

4. Organe de contact électrique femelle, selon la revendication 1, caractérisé en ce que les extrémités libres des ailes (12, 12a) et de l'âme (11) comportent des plaquettes (13) rabattues vers l'intérieur du U.

5. Organe de contact électrique femelle, selon la revendication 1, caractérisé en ce que les extrémités des ailes (12, 12a), tournées du côté des moyens (4, 6) de fixation d'un conducteur électrique, comportent une butée (18, 18a) s'étendant à l'intérieur du U perpendiculairement auxdites ailes.

## Patentansprüche

1. Buchsenartiges elektrisches Kontaktorgan, das aus einem Elektrizität gut leitenden Metallstreifen hergestellt ist, der eine gewisse Elastizität besitzt, wobei der genannte Streifen so zugeschnitten und gebogen ist, daß er am einen Ende Mittel (4, 6) für die Befestigung eines elektrischen Leiters (5) aufweist und daß das andere Ende die Form eines U mit einem Steg (11) und zwei Schenkeln (12, 12a) erhält, jeder Schenkel längs seines freien Randes auf der gegen die Mittel (4, 6) zur Befestigung eines elektrischen Leiters zugekehrten Seite einen Streifen (16, 16a) aufweist, der gegen das Innere des U umgebogen und auf der von den Mitteln (4, 6) zur Befestigung eines elektrischen Leiters abgekehrten Seite durch eine federnde Leiste (17, 17a) verlängert ist, die so gekrümmt ist, daß eine federnde Klemme gebildet wird, die zum Klemmen einer Steckerzunge bestimmt ist, dadurch gekennzeichnet, daß jede elastische Leiste (17, 17a) auf ihrer dem entsprechenden Schenkel (12, 12a) zugekehrten Seite eine komplementäre,angelegte und befestigte, gesonderte federnde Zunge (26) aufweist.

2. Buchsenartiges elektrisches Kontaktorgan nach Anspruch 1, dadurch gekennzeichnet, daß jede federnde Leiste (17, 17a) auf der dem entsprechenden Schenkel zugewandten Seite Zapfen (21, 21a) aufweist, die in Löcher (28) der komplementären Zungen (26) eingreifen und deren freie Enden ausgebaucht sind, und daß jeder Schenkel (12, 12a) eine Öffnung (14, 14a) in Ausrichtung auf die Zapfen (21, 21a) aufweist.

3. Buchsenartiges elektrisches Kontaktorgan nach Anspruch 1, dadurch gekennzeichnet, daß jede komplementäre Zunge (26, 26a) an der entsprechenden Seite jeder elastischen Leiste (17, 1 7a) durch Schweißpunkte befestigt ist.

4. Buchsenartiges elektrisches Kontaktorgan nach Anspruch 1, dadurch gekennzeichnet, daß die freien Enden der Schenkel (12, 12a) und des Steges (11) Lappen (13) aufweisen, die gegen das Innere des U hin umgebogen sind.

5. Buchsenartiges elektrisches Kontaktorgan nach Anspruch 1, dadurch gekennzeichnet, daß die Enden der Schenkel (12, 12a), die der Seite der Mittel (4, 6) zur Befestigung eines elektrischen Leiters zugewandt sind, einen Anschlag (18, 18a) aufweisen, die sich im Inneren des U senkrecht zu den genannten Schenkeln erstrecken.

## Claims

1. A female electric contact element of the type created from a good electricity conducting metallic strip and provided with a certain elasticity, said strip being cut out and folded to show at one extremity, means (4,6) for securing an electric conductor (5), whilst the other extremity assumes the shape of a U with a core sheet (11) and two wings (12,12a), each wing comprising along the length of its free edge, of the side turned towards the means (4,6) for securing an electrical conductor, a strip (16,16a) folded towards the interior of the U and extended from the side opposed to the securing means (4,6) of an electric conductor by a flexible rod (17,17a), arched in such a way as to constitute a flexible clamp intended to tightly hug a male tongue, characterised in that each flexible rod (17,17a) comprises a raised and secured, independent complimentary flexible tongue (26) on its surface turned towards the corresponding wing (12,12a).

2. A female electric contact element according to claim 1, characterised in that each flexible rod (17,17a) comprises dog points (21,21a) on its surface turned towards the corresponding wing, engaged in the holes (28) of the complimentary tongues (26), and whose free extremities are flared, each wing (12,12a) having a light (14,14a) to the right of the dog points (21,21a).

3. A female electric contact element according to claim 1, characterised in that each complimentary tongue (26,26a) is secured on the corresponding surface of each flexible rod (17,17a) by solder points.

4. A female electric contact elément according to claim 1, characterised in that the free extremities of wings (12,12a) and of the core sheet (11) comprise tips (13) folded down towards the interior of the U.

5. A female electric contact element according to claim 1, characterised in that the extremities of wings 12,12a) turned from the side of securing means (4,6) for an electric conductor, comprise an abutment (18,18a) extending into the interior of the U, perpendicularly to said wings.
